# FASCICULE DE BREVET EUROPEEN

(11) **EP 2 652 719 B1**
(45) Date de publication et mention de la délivrance du brevet: **07.04.2021**
(21) Numéro de dépôt: 11797317.2
(22) Date de dépôt: 14.12.2011
(51) Int. Cl.: G07C 9/00, B60R 25/00

(54) **MODULE ELECTRONIQUE DE COMMUNICATION POUR LE VERROUILLAGE/DEVERROUILLAGE D'UN OUVRANT DE VEHICULE AUTOMOBILE, UNITE CENTRALE DE COMMANDE ASSOCIEE ET SYSTEME D'ACCES MAINS-LIBRES**
ELEKTRONISCHES KOMMUNIKATIONSMODUL ZUM VERRIEGELN/ENTRIEGELN EINER BEWEGLICHEN PLATTE EINES KRAFTFAHRZEUGS, ENTSPRECHENDE CPU UND FREIHAND-ZUGANGSSYSTEM
ELECTRONIC COMMUNICATION MODULE FOR LOCKING/UNLOCKING A MOVABLE PANEL OF A MOTOR VEHICLE, ASSOCIATED CONTROL CENTRAL PROCESSING UNIT, AND HANDS-FREE ACCESS SYSTEM

(30) Priorité: 15.12.2010 FR 1004895
(43) Date de publication de la demande: 23.10.2013
(73) Titulaire: Valeo Securite Habitacle, 94046 Creteil (FR)
(72) Inventeur: LECONTE, Eric, F-94046 Créteil (FR)
(74) Mandataire: Pothmann, Karsten
(86) Numéro de dépôt international: PCT/EP2011/072749
(87) Numéro de publication internationale: WO 2012/080328

(56) Documents cités:
- EP-A1- 1 213 687
- EP-A1- 1 700 390
- DE-A1- 10 004 616
- DE-A1-102006 026 564
- FR-A1- 2 921 958

## Description

La présente invention concerne un module électronique de communication pour le verrouillage/déverrouillage d'au moins un ouvrant de véhicule automobile ainsi qu'une unité centrale de commande d'un système d'accès mains-libres pour la commande d'un tel module électronique de communication. L'invention concerne également un système d'accès mains libres comportant un tel module électronique de communication et son unité centrale de commande associée.

Les systèmes d'accès mains-libres de véhicules automobiles sont conçus pour qu'un utilisateur porteur d'un organe d'identification (badge ou autre identifiant portatif) puisse déverrouiller et/ou verrouiller son véhicule sans avoir à manipuler de clé ou de télécommande. Dans un tel système d'accès, une partie du système embarquée sur le véhicule comprend des moyens de communication aptes à communiquer avec l'organe d'identification par échange de signaux électromagnétiques en vue d'une authentification préalable à une demande effective de déverrouillage/verrouillage d'au moins un ouvrant du véhicule.

Dans ce type de systèmes, l'authentification comprend une première étape d'interrogation lors de laquelle les moyens de communication émettent un signal d'interrogation à basse fréquence dans le voisinage immédiat du véhicule. Si un badge est présent dans ce voisinage, il transmet en retour un signal de réponse, de préférence en radiofréquence, pour permettre son authentification.

Pour éviter une consommation d'énergie trop importante, l'émission du signal d'interrogation n'est déclenchée de préférence que si le système a pu détecter au préalable la présence de l'utilisateur. Il est ainsi connu (voir EP1213687 ou FR2921958) de positionner sur l'ouvrant du véhicule, de préférence au niveau de la poignée de l'ouvrant, un capteur capacitif, utilisé comme capteur d'approche ou comme capteur tactile. Lorsque l'utilisateur approche sa main de la poignée ou touche le capteur pour ouvrir la porte, sa présence est détectée, l'interrogation est déclenchée, de sorte que, en cas d'authentification positive, le déverrouillage est effectif au moment où l'utilisateur tire la poignée pour ouvrir la porte. Certains systèmes associent même un capteur capacitif d'approche pour le déverrouillage et un capteur capacitif tactile pour le verrouillage.

D'autres systèmes (voir DE102006026564) utilisent un bouton interrupteur à commande manuelle, situé sur ou au voisinage de la poignée, pour permettre le déclenchement de l'émission du signal d'interrogation en vue du déverrouillage et/ou du déverrouillage de l'ouvrant.

On connaît par ailleurs déjà des systèmes d'accès mains libres dans lesquels les moyens d'émission du signal d'interrogation basse fréquence et les moyens de détection de présence (capteurs et/ou bouton interrupteur) sont réunis dans un même module électronique de communication, destiné à être intégré au niveau de l'ouvrant, de préférence dans la poignée de l'ouvrant. Dans ce cas, les éléments du système nécessaires à la génération du signal d'interrogation basse fréquence, à l'alimentation et au contrôle du module électronique de communication, sont de préférence déportés par rapport à ce module, et réunis dans une unité centrale de commande placée à l'intérieur du véhicule. L'unité centrale de commande est connectée au module électronique de communication par l'intermédiaire d'un faisceau de connexion électrique à plusieurs fils.

Dans ce type d'architecture, il est important de pouvoir trouver des solutions permettant de réduire au maximum le nombre de fils du faisceau de connexion nécessaires pour relier le module électronique de communication et l'unité centrale de commande. En effet, un tel faisceau à plusieurs fils, généralement en cuivre, présente à la fois un coût matière et un coût main d'œuvre important lors de sa fabrication, mais également lors de sa pose et de la maintenance du véhicule.

Certaines solutions ont déjà été proposées dans le cas d'un module électronique de communication intégrant deux capteurs capacitifs, l'un d'approche pour permettre le déverrouillage, l'autre tactile pour permettre le verrouillage. Ainsi, le document EP 1 700 390 B1 décrit une architecture dans laquelle l'antenne d'émission basse fréquence est connectée en parallèle sur les capteurs capacitifs au niveau du module électronique de communication, et dans laquelle on utilise les deux fils d'un faisceau de connexion nécessaires à l'alimentation en tension continue des capteurs pour contrôler l'antenne d'émission et faire transiter le signal d'interrogation à émettre.

Néanmoins à ce jour, aucune solution n'a encore été proposée pour permettre de réduire le nombre de fils dans le cas où le module électronique de communication intègre, à la place de deux capteurs capacitifs, un bouton interrupteur à actionnement manuel.

La présente invention a pour but de pallier ce manque. Pour ce faire, la présente invention a pour premier objet un système d'accès mains-libres pour véhicule automobile comportant un module électronique de communication apte à émettre un signal d'interrogation basse fréquence à destination d'un badge ou identifiant portatif, une unité centrale de commande apte à commander le module de communication et un faisceau de connexion électronique à deux fils reliant électriquement ladite unité centrale de commande audit module électronique de communication, ledit module électronique de communication comportant un circuit résonant adapté à une fréquence d'accord et comprenant une bobine d'émission en série avec une capacité d'accord, ledit circuit résonant étant apte à émettre un signal d'interrogation basse fréquence à ladite fréquence d'accord à destination d'un badge ou identifiant portatif, et un organe de déclenchement à actionnement manuel dont l'actionnement est utilisé pour déclencher l'émission dudit signal d'interrogation. L'organe de déclenchement est un bouton interrupteur connecté en série avec au moins une résistance pour former un dipôle électrique, et ledit dipôle électrique est relié électriquement en parallèle sur tout ou partie du circuit résonant. L'unité centrale de commande est configurée pour commander le module électronique de communication par l'intermédiaire du faisceau de connexion électrique à deux fils. L'unité centrale comporte :
- un générateur de tension basse fréquence apte à être connecté électriquement aux bornes du circuit résonant du module électronique de communication par l'intermédiaire des deux fils du faisceau de connexion pour l'émission dudit signal d'interrogation ;
- une connexion à une source électrique de tension continue +Vcc apte à connecter le module électronique à ladite source par l'intermédiaire d'un premier fil parmi les deux fils du faisceau de connexion;
- un circuit de détection apte à délivrer un signal de sortie représentatif de l'état ouvert ou fermé du bouton interrupteur ; et
- un microcontrôleur configuré pour recevoir le signal de sortie du circuit de détection et pour commander, lorsque le circuit de détection détecte un état fermé du bouton interrupteur, la génération par ledit générateur de tension basse fréquence, d'un signal d'alimentation basse fréquence du circuit résonant pour l'émission du signal d'interrogation, le circuit de détection comportant un moyen de mesure du courant circulant entre ledit premier fil et la connexion à la source de tension continue + Vcc, configuré pour délivrer une tension de sortie V_{I} représentative dudit courant, et un comparateur de tension à deux entrées configuré pour comparer ladite tension de sortie avec une tension de référence et pour délivrer ledit signal de sortie en fonction de la comparaison.

Grâce à ces caractéristiques, seuls deux fils de connexion servant à l'alimentation du module sont nécessaires pour contrôler l'émission du signal d'interrogation suite à l'actionnement manuel du bouton interrupteur, et le fonctionnement du circuit résonant est peu perturbé en cas d'appui prolongé sur le bouton interrupteur grâce à la présence de la résistance.

Selon d'autres caractéristiques additionnelles possibles pour le système :
- le dipôle électrique est relié électriquement soit aux bornes de la capacité d'accord, soit aux bornes de l'ensemble du circuit résonant ;
- le module de communication est apte à être intégré dans une poignée d'un ouvrant du véhicule ;
- le module de communication comporte un unique circuit imprimé sur lequel ledit circuit résonant et le dipôle électrique sont montés ;
- en variante, le module de communication comporte un unique circuit imprimé sur lequel seuls le dipôle électrique et la capacité d'accord sont montés ;
- toujours en variante, le module de communication comporte un unique circuit imprimé sur lequel seuls le circuit résonant et ladite résistance sont montés ;
- le dipôle électrique peut avantageusement comporter une inductance additionnelle en série avec la résistance et le bouton interrupteur.

Le circuit de détection comporte par exemple un moyen de mesure du courant circulant entre ledit premier fil et la connexion à la source de tension continue, typiquement un miroir de courant, apte à délivrer une tension de sortie représentative dudit courant, et un comparateur de tension à deux entrées apte à comparer ladite tension de sortie avec une tension de référence et à délivrer ledit signal de sortie fonction de la comparaison. Dans ce cas, l'unité centrale comporte de préférence un moyen interrupteur en série avec le moyen de mesure de courant, et le microcontrôleur est apte à commander l'ouverture ou la fermeture du moyen interrupteur selon que le bouton interrupteur est à l'état respectivement fermé ou ouvert.

En variante, le circuit de détection peut comporter une résistance en série entre le premier fil et la connexion à la source de tension continue, et un comparateur de tension à deux entrées apte à comparer une tension aux bornes de la résistance à une tension de référence et à délivrer ledit signal de sortie fonction de la comparaison.

L'invention et les avantages qu'elle procure seront mieux compris au vu de la description non limitative suivante faite en référence aux figures annexées, dans lesquelles :
- La figure 1 illustre un système d'accès mains-libres comprenant un module électronique de communication selon un premier mode de réalisation possible conforme à l'invention ;
- La figure 2 illustre une variante du système d'accès mains-libres comprenant un module électronique de communication selon un deuxième mode de réalisation possible conforme à l'invention ;
- La figure 3 illustre une variante de réalisation de l'unité centrale de commande dans un système d'accès mains-libres conforme à l'invention.

En référence à l'ensemble des figures annexées, un système 1 d'accès mains- libres conforme à la présente invention comprend un module 2 électronique de communication apte à émettre un signal d'interrogation basse fréquence à destination d'un badge ou identifiant portatif (non représenté), et une unité centrale 3 apte à commander le module 2 électronique de communication. Le système comporte en outre un faisceau de connexion électrique à deux fils 4, 5 reliant électriquement l'unité centrale 3 de commande au module 2 électronique de communication.

Dans le cas des trois figures, le module 2 électronique de communication est utilisé pour le verrouillage/déverrouillage d'au moins un ouvrant de véhicule automobile, et comporte classiquement à cet effet un circuit résonant adapté à une fréquence d'accord comprenant une bobine 20 d'émission enroulée autour d'un noyau de ferrite (représentée ici par l'association série d'une inductance L et d'une résistance R₁) en série avec une capacité 21 d'accord. Le circuit résonant 20, 21 est ainsi apte, sous le contrôle de l'unité centrale 3 qui sera explicité ultérieurement, à émettre un signal d'interrogation basse fréquence à ladite fréquence d'accord (typiquement de l'ordre de 125 kHz) à destination d'un badge ou identifiant portatif éventuellement présent dans la zone d'émission associée au circuit résonant formant l'antenne d'émission basse fréquence. Le module 2 comporte par ailleurs un organe de déclenchement à actionnement manuel dont l'actionnement déclenche l'émission dudit signal d'interrogation. Conformément à une première variante de réalisation de l'invention, l'organe de déclenchement est un bouton interrupteur 22 connecté en série avec au moins une résistance 23 pour former un dipôle électrique 24 relié électriquement en parallèle sur l'ensemble du circuit résonant.

En variante, comme représenté sur les figures 2 et 3, le dipôle électrique 24 est relié électriquement en parallèle sur une partie seulement du circuit résonant, en particulier aux bornes de la capacité 21 d'accord.

Dans les deux cas, la présence de la résistance 23 dans le dipôle électrique 22 permet de réduire les perturbations qu'occasionnerait un appui prolongé d'un utilisateur sur le bouton interrupteur 22 alors que le circuit résonant est activé pour l'émission du signal d'interrogation.

Pour réduire encore tout risque de perturbation, une inductance additionnelle (non représentée) peut être avantageusement incorporée dans le dipôle électrique, en série avec la résistance 23 et le bouton interrupteur 22, de manière à augmenter le filtrage de la basse fréquence.

Grâce à ces dispositions, on obtient un module compact, facilement intégrable par exemple au niveau de la poignée d'un ouvrant du véhicule, avec seulement deux bornes 25, 26 de connexion pour la connexion du module 2 à l'unité centrale 3 de contrôle par l'intermédiaire des deux fils respectivement 4 et 5.

L'intégration des différents composants utilisés pour le module 2 peut être réalisée de différentes manières :
Selon un premier mode de réalisation, le module électronique de communication comporte une unique plaquette de circuit imprimé (non représentée) sur laquelle l'ensemble des composants, à savoir les composants du circuit résonant d'une part, et les composants du dipôle électrique 24 d'autre part, sont montés.

En variante, le module 2 comporte une unique plaquette de circuit imprimé (non représentée) sur laquelle seuls le dipôle électrique 24 et la capacité d'accord 21 sont montés. La bobine 20 est dans ce cas connectée électriquement à la plaquette de circuit imprimée, sans pour autant reposer sur cette dernière. Cette disposition permet d'offrir plus de souplesse quant à l'implantation de la bobine 20.

En variante encore, seuls le circuit résonant et la résistance 23 (et l'inductance additionnelle optionnelle mentionnée ci-dessus) sont montés sur une même plaquette de circuit imprimé. Cette troisième variante permet avantageusement de gérer les diversités et de prévoir notamment que seuls certains modules, par exemple celui destiné à équiper l'ouvrant côté conducteur, disposent effectivement de l'ensemble des composants, alors que d'autres modules, aptes à équiper les autres ouvrants du véhicule, ne comprendront que le bouton interrupteur.

Quelle que soit la variante selon les figures 1 à 3 utilisée pour le module de communication, l'unité centrale 3 de commande dont la constitution va à présent être décrite, est apte à commander ce module 2 électronique de communication par l'intermédiaire des deux fils 4, 5 du faisceau de connexion électrique pour d'une part, détecter l'actionnement du bouton interrupteur, et d'autre part, déclencher l'émission du signal d'interrogation basse fréquence.

Pour ce faire, et comme représenté sur chacune des figures 1 à 3, l'unité centrale 3 comporte :
- un générateur 30 de tension basse fréquence apte à être connecté électriquement aux bornes du circuit résonant 20, 21 du module électronique de communication par l'intermédiaire des deux fils 4, 5 du faisceau de connexion pour l'émission dudit signal d'interrogation ;
- une connexion à une source électrique de tension continue +Vcc apte à connecter un premier fil parmi les deux fils du faisceau de connexion, ici le fil 4, à la source de tension continue +Vcc;
- un circuit de détection (31, 32 sur les figures 1 et 2 et 31', 32 sur la figure 3) apte à délivrer un signal de sortie représentatif de l'état ouvert ou fermé du bouton interrupteur 22, et ceci quelle que soit la valeur de la tension continue +Vcc ; et
- un microcontrôleur 33 recevant le signal de sortie du circuit de détection et apte à commander, lorsque le circuit de détection détecte un état fermé du bouton interrupteur, la génération par le générateur 30 de tension basse fréquence, d'un signal d'alimentation basse fréquence du circuit résonant, et par suite l'émission du signal d'interrogation.

La source d'alimentation continue +Vcc est typiquement constituée par la batterie du véhicule.

Dans les modes de réalisation représentés sur les figures 1 et 2, le circuit de détection comporte d'une part, un moyen 31 de mesure de courant, par exemple un miroir de courant, apte à mesurer le courant circulant entre le premier fil 4 et la borne de connexion à la source de tension continue + Vcc et à délivrer une tension de sortie V_{I} représentative de ce courant, et d'autre part, un comparateur de tension 32 à deux entrées recevant la tension V_{I} délivrée en sortie du moyen 31 de mesure de courant, et une tension de référence, par exemple la tension d'alimentation +Vcc, et délivrant le signal de sortie représentatif de l'état ouvert ou fermé du bouton interrupteur 22.

L'unité centrale 3 comporte en outre de préférence :
- un premier moyen interrupteur 34 disposé en série avec le moyen 31 de mesure de courant contrôlé à l'ouverture ou à la fermeture par un premier signal de contrôle S_{C1} délivré par le microcontrôleur 33 ;
- un deuxième moyen interrupteur 35 disposé entre le deuxième fil 5 et la masse électrique, et contrôlé à l'ouverture ou à la fermeture par un deuxième signal de contrôle S_{C2} délivré par le microcontrôleur 33.

Lorsque les moyens interrupteurs 34, 35 sont fermés, le module 2 est connecté à la source d'alimentation continue par l'intermédiaire du premier fil 4, et à la masse électrique par l'intermédiaire du deuxième fil 5. Lorsque les moyens interrupteurs 34, 35 sont ouverts, le module 2 n'est connecté qu'au générateur 30 de tension basse fréquence.

Lorsque le système est au repos, c'est-à-dire en attente d'un éventuellement actionnement manuel du bouton interrupteur, le microcontrôleur 33 rend effective la connexion du fil 4 à la source d'alimentation continue + V_{CC}, l'autre fil 5 de connexion étant relié à la masse électrique. Les moyens interrupteurs 34, 35 sont donc commandés respectivement par les signaux de contrôle S_{C1} et S_{C2} pour être en position fermée.

Tant que l'utilisateur n'a pas appuyé sur le bouton interrupteur 22, aucun courant ne parcourt le fil 4 de sorte que la tension V_{I} en sortie du moyen 31 de mesure de courant est nulle.

Lors de l'appui sur le bouton interrupteur, le courant I parcourant la résistance 23 de valeur R₂, et par conséquent le fil 4, est donné par la relation : $I = + {V}_{CC} / {R}_{2}$ et le moyen 31 de mesure de courant délivre une tension V_{I} proportionnelle à ce courant I.

La sortie du comparateur 32 délivrée au microcontrôleur 33 reflète donc bien, selon le résultat de la comparaison, l'état ouvert ou fermé du bouton interrupteur 22.

Dès que le circuit de détection détecte un état fermé du bouton interrupteur, le microcontrôleur 33 commande la déconnexion du module 2, typiquement du premier fil 4, de la source de tension continue +Vcc grâce à des signaux de contrôle Sci, S_{C2} commandant l'ouverture des moyens interrupteurs 34, 35. Dans le même temps ou immédiatement après, le microcontrôleur 33 génère un signal de commande Sc3 à destination du générateur 30 de tension basse fréquence pour que ce dernier délivre un signal d'alimentation basse fréquence (modulé en amplitude et/ou en fréquence) au circuit résonant, et que la bobine 20 d'émission émette par suite le signal d'interrogation.

L'unité centrale 3 retourne ensuite à l'état de repos initial (moyens interrupteurs 34, 35 à nouveau fermés).

Grâce à l'invention, l'unité de contrôle 3 ne nécessite que deux bornes de connexion 36, 37 pour être reliée électriquement aux deux bornes 25, 26 correspondantes du module 2 de communication par l'intermédiaire des deux fils 4 et 5. Les deux fils 4, 5 sont ainsi utilisés soit pour alimenter le module en tension continue et permettre en conséquence la surveillance de l'activation du bouton de commande, soit pour faire transiter le signal d'alimentation basse fréquence pour l'émission du signal d'interrogation. Des condensateurs 38, 39 sont avantageusement prévus entre le générateur 30 basse fréquence et les moyens interrupteurs 34, 35 pour éviter le passage du courant vers le générateur 30 lorsque ces moyens interrupteurs sont en position fermée.

La figure 3 illustre une variante de réalisation de l'unité centrale 3, ou plus précisément du circuit de détection. Ici, le moyen de mesure de courant 31 des figures 2 et 3 a été remplacé par une résistance 31' en série entre le premier fil 4 et la borne de connexion à la source de tension continue + Vcc. Cette résistance 31' forme, avec la résistance 23 du module 2 un pont diviseur. Une surveillance de la tension aux bornes de cette résistance 31' permet ainsi de détecter l'état ouvert ou fermé du bouton interrupteur. Plus précisément, lorsque le bouton interrupteur 22 est à l'état ouvert, la tension V_{I} aux bornes de cette résistance est égale à la tension continue +Vcc. A l'inverse, lorsque le bouton interrupteur est à l'état fermé par actionnement manuel d'un utilisateur, la tension V_{I} aux bornes de la résistance 31' est donnée par la relation : ${V}_{I} = {V}_{CC} \left[{R}_{2}/\left({R}_{2}+{R}_{3}\right)\right]$ dans laquelle R₃ est la valeur de la résistance 31'.

A l'instar du circuit de détection des figures 1 et 2, un comparateur de tension 32 à deux entrées recevant la tension V_{I} aux bornes de la résistance 31', et une tension de référence, par exemple la tension d'alimentation +Vcc, délivre au microcontrôleur 33 le signal de sortie représentatif de l'état ouvert ou fermé du bouton interrupteur 22.

Le fonctionnement de l'unité centrale 3 de la figure 3 est assez similaire à celui explicité précédemment :
Lorsque le système est au repos, c'est-à-dire en attente d'un éventuellement actionnement manuel du bouton interrupteur, le moyen interrupteur 35 est commandé par le signal de contrôle S_{C2} pour être en position fermée.

Dès que le circuit de détection détecte un état fermé du bouton interrupteur, le microcontrôleur 33 commande l'ouverture du moyen interrupteur 35. Dans le même temps ou immédiatement après, le microcontrôleur 33 génère un signal de commande Sc3 à destination du générateur 30 de tension basse fréquence pour que ce dernier délivre un signal d'alimentation basse fréquence (modulé en amplitude et/ou en fréquence) au circuit résonant, et que la bobine 20 d'émission émette par suite le signal d'interrogation.

L'unité centrale 3 retourne ensuite à l'état de repos initial (moyen interrupteur 35 à nouveau fermé).

Outre sa simplicité de mise en œuvre, l'intérêt de cette variante par rapport à celle décrite en référence aux figures 1 et 2 réside dans le fait qu'en choisissant une résistance 31' suffisamment élevée, on peut s'affranchir de la présence du moyen interrupteur 34, et par suite de la génération du signal de contrôle S_{C1} associé. On notera que la variante de réalisation de l'unité centrale 3 représentée sur la figure 3 est adaptée aussi bien à la commande du module 2 de la figure 1 qu'à la commande du module 2 représenté sur la figure 2.

## Revendications

1. Système (1) d'accès mains-libres pour véhicule automobile comportant un module électronique de communication apte à émettre un signal d'interrogation basse fréquence à destination d'un badge ou identifiant portatif, une unité centrale (3) de commande apte à commander le module de communication et un faisceau de connexion électronique à deux fils (4, 5) reliant électriquement ladite unité centrale (3) de commande audit module (2) électronique de communication, ledit module (2) électronique de communication comportant un circuit résonant adapté à une fréquence d'accord et comprenant une bobine d'émission (20) en série avec une capacité (21) d'accord, ledit circuit résonant (20, 21) étant apte à émettre un signal d'interrogation basse fréquence à ladite fréquence d'accord à destination d'un badge ou identifiant portatif, et un organe (22) de déclenchement à actionnement manuel dont l'actionnement est utilisé pour déclencher l'émission dudit signal d'interrogation, ledit système étant **caractérisé en ce que** l'organe de déclenchement est un bouton interrupteur (22) connecté en série avec au moins une résistance (23) pour former un dipôle (24) électrique, et **en ce que** ledit dipôle (24) électrique est relié électriquement en parallèle sur tout ou partie du circuit résonant (20, 21), ledit système étant en outre **caractérisé en ce que** l'unité centrale (3) de commande est configurée pour commander le module (2) électronique de communication par l'intermédiaire du faisceau de connexion électrique à deux fils (4, 5), ladite unité centrale (3) comportant :
- un générateur (30) de tension basse fréquence apte à être connecté électriquement aux bornes du circuit (20) résonant du module (2) électronique de communication par l'intermédiaire des deux fils (4, 5) du faisceau de connexion pour l'émission dudit signal d'interrogation ;
- une connexion à une source électrique de tension continue (+Vcc) apte à connecter le module électronique (2) à ladite source par l'intermédiaire d'un premier fil (4) parmi les deux fils du faisceau de connexion;
- un circuit (31,32 ; 31', 32) de détection apte à délivrer un signal de sortie représentatif de l'état ouvert ou fermé du bouton interrupteur (22); et
- un microcontrôleur (33) configuré pour recevoir le signal de sortie du circuit (31, 32 ; 31', 32) de détection et pour commander, lorsque le circuit (31, 32 ; 31', 32) de détection détecte un état fermé du bouton interrupteur (20), la génération par ledit générateur (30) de tension basse fréquence, d'un signal d'alimentation basse fréquence du circuit résonant pour l'émission du signal d'interrogation, le circuit (31,32) de détection comportant un moyen (31) de mesure du courant circulant entre ledit premier fil (4) et la connexion à la source de tension continue (+ V_{CC}), configuré pour délivrer une tension de sortie (V_{I}) représentative dudit courant, et un comparateur (32) de tension à deux entrées configuré pour comparer ladite tension de sortie avec une tension de référence et pour délivrer ledit signal de sortie en fonction de la comparaison.

2. Système (1) d'accès mains-libres selon la revendication 1, **caractérisé en ce que** le dipôle (24) électrique est relié électriquement aux bornes de la capacité (21) d'accord.

3. Système (1) d'accès mains-libres selon l'une quelconque des revendications précédentes, **caractérisé en ce que** le module électronique (2) est apte à être intégré dans une poignée d'un ouvrant du véhicule.

4. Système (1) d'accès mains-libres selon l'une quelconque des revendications précédentes, **caractérisé en ce que** le module électronique (2) comporte un unique circuit imprimé sur lequel ledit circuit (20, 21) résonant et le dipôle (24) électrique sont montés.

5. Système (1) d'accès mains-libres selon l'une quelconque des revendications précédentes, **caractérisé en ce que** le module électronique (2) comporte un unique circuit imprimé sur lequel seuls le dipôle (24) électrique et la capacité (21) d'accord sont montés.

6. Système (1) d'accès mains-libres selon l'une quelconque des revendications précédentes, **caractérisé en ce que** le module électronique (2) comporte un unique circuit imprimé sur lequel seuls le circuit (20, 21) résonant et ladite résistance (23) sont montés.

7. Système (1) d'accès mains-libres selon l'une quelconque des revendications précédentes, **caractérisé en ce que** le dipôle (24) électrique comporte une inductance additionnelle en série avec la résistance (23) et le bouton interrupteur (22).

8. Système (1) d'accès mains-libres selon la revendication 1, **caractérisée en ce que** le moyen (31) de mesure de courant est un miroir de courant.

9. Système (1) d'accès mains-libres selon l'une quelconque des revendications précédentes, **caractérisée en ce que** l'unité centrale (3) de commande comporte en outre un moyen interrupteur (34) en série avec le moyen (31) de mesure de courant, et **en ce que** le microcontrôleur (33) est apte à commander l'ouverture ou la fermeture du moyen interrupteur (34) selon que le bouton interrupteur (22) est à l'état respectivement fermé ou ouvert.

10. Système (1) d'accès mains-libres selon la revendication 1, dans lequel le circuit (31', 32) de détection comporte une résistance (31') en série entre ledit premier fil (4) et la connexion à la source de tension continue (+ V_{CC}), et un comparateur (32) de tension à deux entrées apte à comparer une tension aux bornes de la résistance à une tension de référence et à délivrer ledit signal de sortie fonction de la comparaison.

## Patentansprüche

1. Freihand-Zugangssystem (1) für ein Kraftfahrzeug, das ein elektronisches Kommunikationsmodul, das ein niederfrequentes Abfragesignal an ein Badge oder eine tragbare Kennung senden kann, eine zentrale Steuereinheit (3), die das Kommunikationsmodul steuern kann, und ein elektronisches Zweidraht-Verbindungsbündel (4, 5) aufweist, das die zentrale Steuereinheit (3) elektrisch mit dem elektronischen Kommunikationsmodul (2) verbindet, wobei das elektronische Kommunikationsmodul (2) einen Schwingkreis, der an eine Abstimmfrequenz angepasst ist und eine Sendespule (20) in Reihe mit einer Abstimmkapazität (21) enthält, wobei der Schwingkreis (20, 21) ein niederfrequentes Abfragesignal auf der Abstimmfrequenz an ein Badge oder eine tragbare Kennung senden kann, und ein Auslöseorgan (22) mit manueller Betätigung aufweist, dessen Betätigung verwendet wird, um das Senden des Abfragesignals auszulösen, wobei das System **dadurch gekennzeichnet ist, dass** das Auslöseorgan ein Druckknopfschalter (22) ist, der in Reihe mit mindestens einem Widerstand (23) verbunden ist, um einen elektrischen Dipol (24) zu formen, und dass der elektrische Dipol (24) elektrisch über den ganzen oder einen Teil des Schwingkreises (20, 21) parallel verbunden ist, wobei das System außerdem **dadurch gekennzeichnet ist, dass** die zentrale Steuereinheit (3) konfiguriert ist, das elektronische Kommunikationsmodul (2) mittels des elektrischen Zweidraht-Verbindungsbündels (4, 5) zu steuern, wobei die Zentraleinheit (3) aufweist:
- einen Niederfrequenzspannungsgenerator (30), der elektrisch mit den Klemmen des Schwingkreises (20) des elektronischen Kommunikationsmoduls (2) mittels der zwei Drähte (4, 5) des Verbindungsbündels zum Senden des Abfragesignals verbunden werden kann;
- eine Verbindung mit einer elektrischen Gleichspannungsquelle (+Vcc), die das elektronische Modul (2) mit der Quelle über einen ersten Draht (4) der zwei Drähte des Verbindungsbündels verbinden kann;
- einen Erfassungskreis (31, 32; 31', 32), der ein für den offenen oder geschlossenen Zustand des Druckknopfschalters (22) repräsentatives Ausgangssignal liefern kann; und
- einen Mikrocontroller (33), der konfiguriert ist, das Ausgangssignal vom Erfassungskreis (31, 32; 31', 32) zu empfangen und, wenn der Erfassungskreis (31, 32; 31', 32) einen geschlossenen Zustand des Druckknopfschalters (20) erfasst, die Erzeugung durch den Niederfrequenzspannungsgenerator (30) eines niederfrequenten Versorgungssignals des Schwingkreises zum Senden des Abfragesignals zu steuern, wobei der Erfassungskreis (31, 32) eine Messeinrichtung (31) des zwischen dem ersten Draht (4) und der Verbindung mit der Gleichspannungsquelle (+Vcc) fließenden Stroms, die konfiguriert ist, eine für den Strom repräsentative Ausgangsspannung (V_{I}) zu liefern, und einen Stromkomparator (32) mit zwei Eingängen aufweist, der konfiguriert ist, die Ausgangsspannung mit einer Bezugsspannung zu vergleichen und das Ausgangssignal abhängig von dem Vergleich zu liefern.

2. Freihand-Zugangssystem (1) nach Anspruch 1, **dadurch gekennzeichnet, dass** der elektrische Dipol (24) elektrisch mit den Klemmen der Abstimmkapazität (21) verbunden ist.

3. Freihand-Zugangssystem (1) nach einem der vorhergehenden Ansprüche, **dadurch gekennzeichnet, dass** das elektronische Modul (2) in einen Griff eines Öffnungselements des Fahrzeugs eingebaut werden kann.

4. Freihand-Zugangssystem (1) nach einem der vorhergehenden Ansprüche, **dadurch gekennzeichnet, dass** das elektronische Modul (2) eine einzige Leiterplatte aufweist, auf die der Schwingkreis (20, 21) und der elektrische Dipol (24) montiert sind.

5. Freihand-Zugangssystem (1) nach einem der vorhergehenden Ansprüche, **dadurch gekennzeichnet, dass** das elektronische Modul (2) eine einzige Leiterplatte aufweist, auf die nur der elektrische Dipol (24) und die Abstimmkapazität (21) montiert sind.

6. Freihand-Zugangssystem (1) nach einem der vorhergehenden Ansprüche, **dadurch gekennzeichnet, dass** das elektronische Modul (2) eine einzige Leiterplatte aufweist, auf die nur der Schwingkreis (20, 21) und der Widerstand (23) montiert sind.

7. Freihand-Zugangssystem (1) nach einem der vorhergehenden Ansprüche, **dadurch gekennzeichnet, dass** der elektrische Dipol (24) eine zusätzliche Induktivität in Reihe mit dem Widerstand (23) und dem Druckknopfschalter (22) aufweist.

8. Freihand-Zugangssystem (1) nach Anspruch 1, **dadurch gekennzeichnet, dass** die Strommesseinrichtung (31) ein Stromspiegel ist.

9. Freihand-Zugangssystem (1) nach einem der vorhergehenden Ansprüche, **dadurch gekennzeichnet, dass** die zentrale Steuereinheit (3) außerdem eine Schaltereinrichtung (34) in Reihe mit der Strommesseinrichtung (31) aufweist, und dass der Mikrocontroller (33) das Öffnen oder Schließen der Schaltereinrichtung (34) steuern kann, je nachdem, ob der Druckknopfschalter (22) im geschlossenen bzw. offenen Zustand ist.

10. Freihand-Zugangssystem (1) nach Anspruch 1, wobei der Erfassungskreis (31', 32) einen Widerstand (31') in Reihe zwischen dem ersten Draht (4) und der Verbindung mit der Gleichspannungsquelle (+Vcc) und einen Spannungskomparator (32) mit zwei Eingängen aufweist, der eine Spannung an den Klemmen des Widerstands mit einer Bezugsspannung vergleichen und das Ausgangssignal abhängig von dem Vergleich liefern kann.

## Claims

1. Hands-free access system (1) for a motor vehicle including an electronic communication module able to transmit a low-frequency interrogation signal to a badge or portable identification device, a central control unit (3) able to control the communication module and an electronic connection bundle with two wires (4, 5) electrically connecting said central control unit (3) to said electronic communication module (2), said electronic communication module (2) including a resonant circuit matched to a tuning frequency and comprising a transmission coil (20) in series with a tuning capacitor (21), said resonant circuit (20, 21) being able to transmit a low-frequency interrogation signal at said tuning frequency to a badge or portable identification device, and a manually actuated triggering member (22), the actuation of which is used to trigger the transmission of said interrogation signal, said system being **characterized in that** the triggering member is a switch button (22) connected in series with at least one resistor (23) to form an electric dipole (24), and **in that** said electric dipole (24) is electrically connected in parallel across all or part of the resonant circuit (20, 21), said system being furthermore **characterized in that** the central control unit (3) is configured to control the electronic communication module (2) via the electric connection bundle with two wires (4, 5), said central unit (3) including:
- a low-frequency voltage generator (30) able to be electrically connected to the terminals of the resonant circuit (20) of the electronic communication module (2) via the two wires (4, 5) of the connection bundle for the transmission of said interrogation signal;
- a connection to a DC electric voltage source (+V_{CC}) able to connect the electronic module (2) to said source via a first wire (4) of the two wires of the connection bundle;
- a detection circuit (31, 32; 31', 32) able to deliver an output signal indicative of the open or closed state of the switch button (22); and
- a microcontroller (33) configured to receive the output signal of the detection circuit (31, 32; 31', 32) and to control, when the detection circuit (31, 32; 31', 32) detects a closed state of the switch button (20), the generation by said low-frequency voltage generator (30) of a low-frequency supply signal of the resonant circuit for the transmission of the interrogation signal, the detection circuit (31, 32) including a means (31) for measuring the current flowing between said first wire (4) and the connection to the DC voltage source (+V_{CC}), configured to deliver an output voltage (V_{I}) indicative of said current, and a two-input voltage comparator (32) configured to compare said output voltage with a reference voltage and to deliver said output signal depending on the comparison.

2. Hands-free access system (1) according to Claim 1, **characterized in that** the electric dipole (24) is electrically connected to the terminals of the tuning capacitor (21).

3. Hands-free access system (1) according to either one of the preceding claims, **characterized in that** the electronic module (2) is able to be integrated into a handle of an opening element of the vehicle.

4. Hands-free access system (1) according to any one of the preceding claims, **characterized in that** the electronic module (2) includes a single printed circuit on which said resonant circuit (20, 21) and the electric dipole (24) are mounted.

5. Hands-free access system (1) according to any one of the preceding claims, **characterized in that** the electronic module (2) includes a single printed circuit on which only the electric dipole (24) and the tuning capacitor (21) are mounted.

6. Hands-free access system (1) according to any one of the preceding claims, **characterized in that** the electronic module (2) includes a single printed circuit on which only the resonant circuit (20, 21) and said resistor (23) are mounted.

7. Hands-free access system (1) according to any one of the preceding claims, **characterized in that** the electric dipole (24) includes an additional inductor in series with the resistor (23) and the switch button (22).

8. Hands-free access system (1) according to Claim 1, **characterized in that** the current measurement means (31) is a current mirror.

9. Hands-free access system (1) according to any one of the preceding claims, **characterized in that** the central control unit (3) furthermore comprises a switching means (34) in series with the current measurement means (31), and **in that** the microcontroller (33) is able to control the opening or the closing of the switching means (34) according to whether the switch button (22) is in the closed or open state respectively.

10. Hands-free access system (1) according to Claim 1, in which the detection circuit (31', 32) includes a resistor (31') in series between said first wire (4) and the connection to the DC voltage source (+V_{CC}), and a two-input voltage comparator (32) able to compare a voltage across the terminals of the resistor to a reference voltage and to deliver said output signal depending on the comparison.
